# EUROPÄISCHE PATENTSCHRIFT

(11) **EP 0 068 524 B1**
(45) Veröffentlichungstag und Bekanntmachung des Hinweises auf die Patenterteilung: **19.09.1984**
(21) Anmeldenummer: 82200571.6
(22) Anmeldetag: 11.05.1982
(51) Int. Cl.: C10G 1/02

(54) **Verfahren zur Gewinnung von Öl aus ölhaltigen Mineralien**
Process for obtaining oil from minerals which contain oil
Procédé pour la récupération d'huile à partir de minéraux contenant de l'huile

(30) Priorität: 19.06.1981 DE 3124019
(43) Veröffentlichungstag der Anmeldung: 05.01.1983
(73) Patentinhaber: METALLGESELLSCHAFT AG, 60015 Frankfurt (DE)
(72) Erfinder: Magedanz, Norbert, Dipl.-Ing., D-6467 Hasselroth 1 (DE); Seidel, Horst, Dipl.-Ing., D-6000 Frankfurt am Main (DE); Weiss, Hans Jurgen, Dr.-Ing. Dipl.-Ing., D-6000 Frankfurt am Main (DE)
(74) Vertreter: Fischer, Ernst, Dr.

## Beschreibung

Die Erfindung betrifft ein Verfahren zur Gewinnung von Öl aus ölhaltigen Mineralien durch Schwelung und Abscheidung von Öl aus den die Schwelprodukte enthaltenden Schwelgasen, wobei nach der Schwelung im geschwelten Mineral vorhandener fester Kohlenstoff durch Zufuhr sauerstoffhaltiger Gase verbrannt wird, ein Teil des gebrannten heißen Minerals mit dem ölhaltigen Mineral in einen schachtförmigen Schwelreaktor chargiert wird und das ölhaltige Mineral in der Mischung auf die Schweltemperatur aufgeheizt wird.

Ölhaltige Mineralien wie Ölsand, Diatomeenerde und insbesondere Ölschiefer werden zur Gewinnung ihres Ölgehaltes thermisch behandelt und geschwelt. Bei der Schwelung werden sie auf die Schweltemperatur von etwa 400 bis 600"C in neutraler oder reduzierender Atmosphäre unter Ausschluß von Sauerstoff aufgeheizt. Dabei entstehen aus den organischen Bestandteilen verschiedene Gase und Dämpfe. Aus den Schwelgasen werden die Öle auskondensiert. Das die Kondensation verlassende Gas enthält dann nicht-kondensierbare Schwelgase. Der geschwelte Rückstand enthält festen Kohlenstoff als Schwelprodukt. Dieser Kohlenstoff muß aus wärmeökonomischen Gründen verbrannt und die dabei erzeugte Wärme für das Verfahren ausgenutzt werden.

Aus der US-PS 3 703 442 ist es bekannt, frischen Ölschiefer und heißen, geschwelten Schieferrückstand in einen schachtförmigen Schwelreaktor zu chargieren. Der heiße Schieferrückstand heizt in der Mischung den Ölschiefer auf Schweltemperatur auf. Die bei der Schwelung entstehenden gas- und dampfförmigen Schwelprodukte werden am Kopf des Schwelreaktors abgezogen. Der geschwelte Schieferrückstand wird am Boden abgezogen und mittels sauerstoffhaltiger Gase in einer pneumatischen Förderstrecke hochgefördert. Dabei wird der feste Kohlenstoff verbrannt. Nach einer Trennung vom Fördergas wird der heiße gebrannte Schieferrückstand wieder in den Schwelreaktor chargiert. Bei größeren Durchsätzen erfolgt die Schwelung in einem Schneckenförderer, dem ein Entgasungsreaktor nachgeschaltet ist. Bei diesem Verfahren muß das gesamte Material relativ feinkörnig vorliegen.

Der Erfindung liegt die Aufgabe zugrunde, auch grobstückigere Mineralien bei großen Durchsatzleistungen mit hohem Ölausbringen unter Verwendung eines schachtförmigen Schwelreaktors zu verarbeiten.

Die Lösung dieser Aufgabe erfolgt erfindungsgemäß dadurch, daß ein Teil der Schwelung in einem schachtförmigen Schwelreaktor erfolgt, das Mineral aus dem Schwelreaktor auf einen Wanderrost chargiert wird, in einer Nachschwelzone die restliche Schwelung unter Durchleitung von inerten oder reduzierenden Gasen erfolgt, die Schwelgase aus dem Schwelreaktor und aus der Nachschwelzone in die Abscheidestufe geleitet und von Öl befreit werden, das geschwelte Mineral auf dem Wanderrost in eine Verbrennungszone geführt wird, am Anfang der Verbrennungszone der in der Oberfläche des Brettes enthaltene feste Kohlenstoff gezündet wird, anschließend die Brennzone durch Hindurchsaugen von sauerstoffhaltigen Gasen durch das Bett geführt wird, die Menge der durchgesaugten sauerstoffhaltigen Gase so gesteuert wird, daß durch die Verbrennung von festem Kohlenstoff das Bett auf die maximal mögliche Temperatur gebracht wird, das gebrannte Mineral vom Wanderrost abgeworfen wird, und ein Teil des gebrannten Minerals in den Schwelreaktor zurückgeführt wird.

Das frische ölhaltige Mineral und das rückgeführte, heiße, gebrannte Mineral werden unter Luftabschluß in den Schwelreaktor chargiert. Die Chargierung kann kontinuierlich oder chargenweise erfolgen. Die Materialien können lagenweise auf die Oberfläche der Materialsäule im Schwelreaktor chargiert werden, oder es kann eine Vermischung der Materialströme im freien Fall vor dem Auftreffen auf die Oberfläche erfolgen. Die Menge des rückgeführten, gebrannten Materials wird so bemessen, daß ihr Wärmeinhalt zur Durchführung der Schwelung nach der Mischung mit dem frischen ölhaltigen Material ausreicht.

Der Schwelreaktor kann vor dem Wanderrost angeordnet sein und nur über eine Austragsvorrichtung mit dem Wanderrost verbunden sein. Er kann auch über dem Anfang des Wanderrostes angeordnet sein, wobei das ausgetragene Mineral sich direkt auf dem Wanderrost abstützt. Die Austragsöffnung bzw. die Austragsvorrichtung des Schwelreaktors wird gegen das Eindringen von Luft abgeschirmt. Die Schwelung im Schwelreaktor kann mit oder ohne Einleitung von Gasen inden Schwelreaktor erfolgen. Wenn keine Gase eingeleitet werden, bestehen die Schwelgase nur aus den bei der Schwelung selbst entstehenden Gasen. Wenn inerte oder reduzierende Gase eingeleitet werden, bestehen die Schwelgase aus einem Gemisch, das aus den eingeleiteten Gasen und den bei der Schwelung entstehenden Gase besteht. Die Aufteilung des Schwelprozesses auf die Schwelung im schachtförmigen Schwelreaktor und die restliche Schwelung in der Nachschwelzone auf dem Wanderrost erfolgt unter dem Aspekt der Verarbeitung von Mineralien, die grobstückig vorliegen oder einen Anteil an grober Korngröße enthalten, unter Einleitung geringstmöglicher Mengen von inerten oder reduzierenden Gasen in den Schwelreaktor und in die Nachschwelzone auf dem Wanderrost zwecks Steuerung des reaktions-kinetischen Ablaufs der Schwelung. Entsprechend dem Schwelverhalten und der Korngrößenverteilung des ölhaltigen Minerals kann der Schwelvorgang bevorzugt im schachtförmigen Schwelreaktor oder in der Nachschwelzone auf dem Wanderrost durchgeführt werden. Auch die spezifischen Mengen der in die beiden Schwelzonen eingeleiteten Gasströme richten sich nach den reaktionskinetischen Erfordernissen. Aus dem Schwelreaktor werden die Schwelgase bevorzugt aus dem unteren Teil abgesaugt, weil dadurch die Gase von der Mischstelle des rückgeführten heißen Minerals mit dem frischen ölhaltigen Mineral weggeführt werden und eine bessere Temperatursteuerung möglich ist, und weil kürzere Wege zur Abscheidestufe bestehen. Als inerte oder reduzierende Gase können von Öl befreite Gase aus der Abscheidestufe oder Fremdgase verwendet werden. In der Nachschwelzone erfolgt eine praktisch vollständige Schwelung. Die Verbrennung des festen Kohlenstoffes in der Verbrennungszone wird so gesteuert, daß eine möglichst hohe Temperatur im Bett und damit auch in den Abgasen entsteht. Dies geschieht durch eine Regelung der Menge der durchgesaugten sauerstoffhaltigen Gase, die im allgemeinen aus Luft bestehen. Die Gasmenge wird so lange gesteigert, bis das Temperaturmaximum der Abgastemperatur erreicht ist. Dies ist die optimale Gasmenge. Wenn ein Abfall der Abgastemperatur eintritt, ist die optimale Gasmenge überschritten. Dabei wird bewußt in Kauf genommen, daß in manchen Fällen keine vollständige Verbrennung des festen Kohlenstoffes erfolgt. Insbesondere bei großen Körnern kann es nämlich vorteilhafter sein, nur den festen Kohlenstoff zu verbrennen, der in den äußeren Teilen der Körner vorliegt, und auf die Verbrennung des Kohlenstoffs im Inneren zu verzichten. Zur Zündung des festen Kohlenstoffs in der Verbrennungszone kann ein Teil des aus der Abscheidestufe abgeführten Gases verwendet werden, dessen nicht-kondensierbare brennbare Schwelprodukte dabei verbrannt werden.

Eine vorzugsweise Ausgestaltung besteht darin, daß der Schwelreaktor über dem ersten Teil des Wanderrostes angeordnet ist und die Schwelgase aus dem Schwelreaktor durch den Wanderrost abgesaugt werden.

Eine vorzugsweise Ausgestaltung besteht darin, daß in den oberen Teil des schachtförmigen Schwelreaktors inerte oder reduzierende Gase eingeleitet werden. Dadurch wird eine Beschleunigung der Reaktionskinetik des Schwelvorgangs in Schwelreaktor erzielt. Die Menge der eingeleiteten Gase wird möglichst klein gehalten.

Eine vorzugsweise Ausgestaltung besteht darin, daß ein Teilstrom der von Öl befreiten Gase als Schwelgas in die Schwelstufen zurückgeleitet wird. Da die aus der Abscheidestufe austretenden Gase noch die bei der Schwelung entstehenden nicht-kondensierbaren Schwelprodukte enthalten, entsteht durch die Rückführung ein Gas mit hohem Heizwert.

Eine vorzugsweise Ausgestaltung besteht darin, daß die Gase in den Schwelzonen in oszillierende Schwingungen versetzt werden. Dadurch kann die Reaktionskinetik bei gleichen Gasmengen in den Schwelzonen verbessert werden bzw. es sind kleinere Gasmengen zur Erzielung der gewünschten Reaktionskinetik erforderlich.

Eine vorzugsweise Ausgestaltung besteht darin, daß in den Schwelreaktor eine kleinere spezifische Gasmenge eingeleitet wird als in die Nachschwelzone. Dadurch kann der gesamte Schwelprozeß mit einer geringeren Schwelgasmenge durchgeführt werden. Durch eine längere Verweilzeit des Minerals im Schwelschacht wird ein längerer reaktionskinetischer Ablauf erzielt und dort ein geringes spezifisches Schwelgasvolumen benötigt. Die restliche Schwelung auf dem Wanderrost wird dann mit einem größeren spezifischen Schwelgasvolumen (Gasvolumen pro Einheit an Mineral) durchgeführt.

Eine vorzugsweise Ausgestaltung besteht darin, daß der Teilstrom des rückgeführten gebrannten Minerals vor der Aufgabe in den Schwelreaktor nacherhitzt wird. Die Nacherhitzung erfolgt zweckmäßigerweise durch Verbrennung vom Gas aus der Abscheidestufe, kann aber auch mit Fremdenergie erfolgen. Durch die Nacherhitzung können Wärmeverluste des gebrannten, rückgeführten Minerals infolge längerer Transportwege oder kalter Außentemperatur ausgeglichen werden und die Menge des rückgeführten Minerals kann kleiner gehalten werden.

Eine vorzugsweise Ausgestaltung besteht darin, daß die Wärme des Abgases aus der Verbrennungszone zur Trocknung und Vorwärmung des ölhaltigen Materials und/oder zur Aufheizung von Gasen benutzt wird, die in den Prozeß eingeleitet werden. Gase, die in den Prozeß eingeleitet werden, sind solche Gase, die in die Schwelzonen, die in die Zündung für den festen Kohlenstoff und in die Nacherhitzung des rückgefürten Minerals geleitet werden. Dadurch kann die Abwärme des Abgases in günstiger Weise für den Prozeß ausgenutzt werden.

Eine vorzugsweise Ausgestaltung besteht darin, daß das vom Wanderrost abgeworfene und nicht zurückgeführte heiße Mineral in einem Kühler wird und die aufgeheizten Kühlgase zur Vorwärmung vom ölhaltigen Mineral und/oder zur Aufheizung von Gasen benutzt werden, die in den Prozeß eingeleitet werden. Das nicht zurückgeführte Mineral wird vorzugsweise durch Luft im direkten Kontakt auf die zum Abtransport erforderliche Temperatur abgekühlt. Der Wärmeinhalt der aufgeheizten Kühlluft, oder der Wärmeinhalt des heißesten Teiles der Kühlluft, kann dann in günstiger Weise für den Prozeß ausgenutzt werden.

Die Erfindung wird an Hand einer Figur näher erläutert.

Der schachtförmige Schwelreaktor 1 hat zwei Doppelschleusen 2a, 2b und 3a, 3b. Bei geöffneter Schleuse 2a wird heißes, gebranntes, rückgeführtes Mineral mittels Transportvorrichtung 4 auf die Schleuse 2b chargiert. Bei geöffneter Schleuse 3a wird mittels einer Transportvorrichtung 5 ölhaltiges Mineral auf die Schleuse 3b chargiert. Dann werden die Schleusen 2a und 3a geschlossen und die Schleusen 2b und 3b geöffnet, wodurch das Material über nicht dargestellte Verteilervorrichtungen auf der Oberfläche der Mineralmischung 6 verteilt wird.

In den oberen Teil des Schwelreaktors 1 wird über eine Ringleitung 7 eine geringe Menge von Öl befreiten Schwelgases eingeleitet. Die Schwelgase aus dem Schwelreaktor 1 werden in den Saugkasten 8 und über Leitung 9 in die Abscheidestufe 10 geleitet. Das teilweise geschwelte Mineral wird aus dem Schwelreaktor 1 durch die Austragsöffnung 11 auf den Wanderrost 12 in Form eines Bettes 13 mit definierter Schichthöhe chargiert. In die Nachschwelzone 14werden mittels der Gashaube 15 von Öl befreite Schwelgase eingeleitet und durch das Bett 13 geführt. Die Schwelgase aus der Nachschwelzone 14 werden in die Saugkästen 16 und über Leitungen 17 in die Abscheidestufe 10 geleitet. Das in der Abscheidestufe 10 abgeschiedene Öl wird über Leitung 18 abgeführt. Die von Öl befreiten Schwelgase, welche die nichtkondensierbaren Schwelprodukte enthalten, werden zum Teil über Leitung 19 in die Ringleitung 7, zum Teil über Leitung 20 in die Gashaube 15, zum Teil über Leitung 21 in den Zündofen 22 am Anfang der Verbrennungszone 23 geleitet und zum Teil über Leitung 24 abgeleitet. In der Verbrennungszone 23 wird nach der Zündung des festen Kohlenstoffes in der Oberfläche des Bettes 13 unter dem Zündofen 22 Luft 25 durch das Bett 13 gesaugt und dadurch die Brennzone von oben nach unten durch das Bett 13 geführt. Die Menge der Luft 25 wird so geregelt, daß das Bett 13 am Ende der Verbrennungszone 23 die maximal mögliche Temperatur aufweist. Damit haben dann auch die Abgase maximal mögliche Temperatur. Die heißen Abgase werden in die Saugkästen 26 und über Leitungen 27 in die Trocknung und Vorwärmung 28 geführt, in die über 23a frisches, ölhaltiges Mineral geführt wird. Das vorgewärmte Mineral wird mittels einer Transportvorrichtung 5 in den Schwelreaktor 1 chargiert. Das abgekühlte Abgas wird über Leitung 29 in die Gasreinigung 30 und von dort in den Kamin 31 geleitet. Das heiße Bett 13 wird vom Wanderrost 12 in eine Trennstation 32 abgeworfen. Von dort wird der für die Schwelung im Schwelreaktor erforderliche Teil abgetrennt und über eine Transportvorrichtung 33 in die Nacherhitzung 34 geleitet, dort mittels eines Teilstromes der von Öl befreiten Gase aus der Abscheidestufe 10 (nicht dargestellt) nacherhitzt und mittels Transportvorrichtung 4 in den Schwelreaktor 1 chargiert. Das restliche heiße Mineral aus der Trennstation 32 wird in einen Kühler 33 chargiert, dort mittels Luft 34 auf die für den Abtransport erforderliche Temperatur abgekühlt und über 35 abgeführt. Die erwärmte Kühlluft wird über Leitung 36 abgeführt. Sie wird zur Aufheizung der Gase in den Leitungen 19, 20, 21 (nicht dargestellt) und der in die Nacherhitzung eingeleisteten Gase verwendet. Wenn die gestrichelt dargestellte Leitung 35 geöffnet ist, kann die Leitung 20 geschlossen werden. Dann kann aber das Gas nicht mit unterschiedlichen Drücken in den Schwelreaktor 1 und in die Nachschwelzone 14 geleitet werden.

Die Vorteile der Erfindung bestehen darin, daß die Betriebskosten für die Schwelung beträchtlich gesenkt werden können, da nur sehr großes Überkorn zerkleinert werden muß, daß sehr große Durchsatzleistungen mit relativ geringem Aufwand erzielt werden können und auf erprobte und ausgereifte Aggregate zurückgegriffen werden kann, die seit Jahren für große Durchsatzleistungen auf anderen Gebieten angewendet werden.

## Patentansprüche

1. Verfahren zur Gewinnung von Öl aus ölhaltigen Mineralien durch Schwelung und Abscheidung von Öl aus den die Schwelprodukte enthaltenden Schwelgasen, wobei nach der Schwelung im geschwelten Mineral vorhandener fester Kohlenstoff durch Zufuhr sauerstoffhaltiger Gase verbrannt wird, ein Teil des gebrannten heißen Minerals mit dem ölhaltigen Mineral in einen schachtförmigen Schwelreaktor chargiert wird, und das ölhaltige Mineral in der Mischung auf die Schweltemperatur aufgeheizt wird, dadurch gekennzeichnet, daß ein Teil der Schwelung in einem schachtförmigen Schwelreaktor erfolgt, das Mineral aus dem Schwelreaktor auf einen Wanderrost chargiert wird, in einer Nachschwelzone die restliche Schwelung unter Durchleitung von inerten oder reduzierenden Gasen erfolgt, die Schwelgase aus dem Schwelreaktor und aus der Nachschwelzone in die Abscheidestufe geleitet und von Öl befreit werden, das geschwelte Mineral auf dem Wanderrost in eine Verbrennungszone geführt wird, am Anfang der Verbrennungszone der in der Oberfläche des Bettes enthaltene feste Kohlenstoff gezündet wird, anschließend die Brennzone durch Hindurchsaugen von sauerstoffhaltigen Gasen durch das Bett geführt wird, die Menge der durchgesaugten sauerstoffhaltigen Gase so ge steuert wird, daß durch die Verbrennung von festem Kohlenstoff das Bett aus die maximal mögliche Temperatur gebracht wird, das gebrannte Mineral vom Wanderrost abgeworfen wird, und ein Teil des gebrannten Minerals in den Schwelreaktor zurückgeführt wird.

2. Verfahren nach Anspruch 1, dadurch gekennzeichnet, daß der Schwelreaktor über dem ersten Teil des Wanderrostes angeordnet ist und die Schwelgase aus dem Schwelreaktor durch den Wanderrost abgesaugt werden.

3. Verfahren nach Anspruch 1 oder 2, dadurch gekennzeichnet, daß in den oberen Teil des schachtförmigen Schwelreaktors inerte oder reduzierende Gase eingeleitet werden.

4. Verfahren nach einem der Ansprüche 1 bis 3, dadurch gekennzeichnet, daß ein Teilstrom der von Öl befreiten Gase als Schwelgas in die Schwelstufen zurückgeleitet wird.

5. Verfahren nach einem der Ansprüche 1 bis 4, dadurch gekennzeichnet, daß die Gase in den Schwelzonen in oszillierende Schwingungen versetzt werden.

6. Verfahren nach einem der Ansprüche 1 bis 5, dadurch gekennzeichnet, daß in den Schwelreaktor eine kleinere spezifische Gasmenge eingeleitet wird als in die Nachschwelzone.

7. Verfahren nach einem der Ansprüche 1 bis 6, dadurch gekennzeichnet, daß der Teilstrom des rückgeführten gebrannten Minerals vor der Aufgabe in den Schwelreaktor nacherhitzt wird.

8. Verfahren nach einem der Ansprüche 1 bis 7, dadurch gekennzeichnet, daß die Wärme des Abgases aus der Verbrennungszone zur Trocknung und Vorwärmung des ölhaltigen Materials und/oder zur Aufheizung von Gasen benutzt wird, die in den Prozeß eingeleitet werden.

9. Verfahren nach einem der Ansprüche 1-8, dadurch gekennzeichnet, daß das vom Wanderrost abgeworfene und nicht zurückgeführte heiße Mineral in einem Kühler abgekühlt wird und die aufgeheizten Kühlgase zur Vorwärmung vom ölhaltigen Mineral und/oder zur Aufheizung von Gasen benutzt werden, die in den Prozeß eingeleitet werden.

## Claims

1. A process of recovering oil from oil-containing minerals by retorting and a separation of oil from the retort gases which contain the retorting products, wherein solid carbon contained in the retorted material after the retorting is burnt by a supply of oxygen-containing gases, part of the burnt hot mineral together with the oil-containing mineral is charged into a retorting shaft reactor and the oil-containing mineral is heated in the mixture of the retorting temperature, characterized in that part of the retorting is effected in a retorting shaft reactor, the mineral from the retorting reactor is charged onto a traveling grate, the remaining retorting is effected in an after-retorting zone, in which inert or reducing gases are passed through the material, the gases from the retorting reactor and from the after-retorting zone are supplied to the separating stage and oil is removed from said gases in the separating stage, the retorted material is moved on the traveling grate to a combustion zone, the solid carbon in the surface of the bed is ignited at the beginning of the combustion zone, oxygen-containing gases are then sucked through the bed to cause the burning zone to move through the bed, the rate at which said oxygen-containing gases are sucked through the bed is so controlled that the bed is heated to the highest possible temperature by the combustion of solid carbon, the burnt mineral is discharged from the traveling grate and part of the fired mineral is recycled to the retorting reactor.

2. A process according to claim 1, characterized in that the retorting reactor is arranged over the first portion of the traveling grate and the gases from the retorting reactor are sucked through the traveling grate.

3. A process according to claim 1 or 2, characterized in that inert or reducing gases are supplied to the upper portion of the retorting shaft reactor.

4. A process according to any of claims 1 to 3, characterized in that a partial stream of the gases from which oil has been removed is supplied as retort gas to the retorting stages.

5. A process according to any of claims 1 to 4, characterized in that vibration is imparted to the gases in the retorting zones.

6. A process according to any of claims 1 to 5, characterized in that gas is supplied to the retorting reactor at a lower rate per unit of material than to the after-retorting zone.

7. A process according to any of claims 1 to 6, characterized in that the partial stream of the burnt material to be recycled is reheated before it is charged to the retorting reactor.

8. A process according to any of claims 1 to 7, characterized in that the heat of the exhaust gas from the combustion zone is used to dry and preheat the oil-containing material and/or to heat gases to be supplied to the process.

9. A process according to any of claims 1 to 8, characterized in that the hot mineral which has been discharged from the traveling grate and is not to be recycled is cooled in a cooler and the heated cooling gases are used to preheat oil-containing mineral and/or to heat gases which are to be supplied to the process.

## Revendications

1. Procédé d'obtention d'huile de pétrole brut à partir de matières minérales pétrolifères, par distillation lente et séparation du pétrole des gaz de distillation lente, du carbone solide présent après la distillation lente dans la matière minérale distillée étant brûlé par amenée de gaz contenant de l'oxygène, une partie de la matière minérale chaude brûlée étant chargée avec la matière minérale pétrolifère dans un réacteur de distillation lente en forme de cuve et la matière minérale pétrolifère étant portée dans le mélange à la température de distillation lente, caractérisé en ce qu'il consiste à effectuer une partie de la distillation lente dans un réacteur de distillation lente en forme de cuve, à charger la matière minérale du réacteur de distillation lente sur une grille mobile, à effectuer le reste de la distillation lente dans une zone de post-distillation lente, avec passage de gaz inertes ou réducteurs, à envoyer les gaz de distillation lente du réacteur de distillation lente et de la zone de post-distillation lente à l'étage de séparation et à les débarrasser de l'huile, à evoyer la matière minérale distillée sur la grille mobile dans une zone de combustion, à enflammer au début de la zone de combustion le carbone solide contenu à la surface du lit, à faire en sorte ensuite que la zone de combustion traverse le lit, par aspiration de gaz contenant de l'oxygène, à régler la quantité de gaz contenant de l'oxygène aspiré à travers le lit de manière à porter, par la combustion du carbone solide, le lit à la température maximale possible, à rejeter la matière minérale brûlée de la grille mobile et à retourner une partie de la matière minérale brûlée dans le réacteur de distillation lente.

2. Procédé suivant la revendication 1, caractérisé en ce qu'il consiste à disposer le réacteur de distillation lente au-dessus de la première partie de la grille mobile, et à aspirer les gaz de la distillation lente du réacteur de distillation lente à travers la grille mobile.

3. Procédé suivant la revendication 1 ou 2, caractérisé en ce qu'il consiste à envoyer des gaz inertes ou réducteurs dans la partie supérieure du réacteur de distillation lente en forme de cuve.

4. Procédé suivant l'une des revendications 1 à 3, caractérisé en ce qu'il consiste à retourner un courant partiel des gaz débarrassés de l'huile à titre de gaz de distillation lente aux étages de distillation lente.

5. Procédé suivant l'une des revendications 1 à 4, caractérisé en ce qu'il consiste à imprimer aux gaz des vibrations oscillatoires dans les zones de distillation lente.

6. Procédé suivant l'une des revendications 1 à 5, caractérisé en ce qu'il consiste à envoyer dans le réacteur de distillation lente une quantité de gaz spécifique plus petite que dans la zone de post-distillation lente.

7. Procédé suivant l'une des revendications 1 à 6, caractérisé en ce qu'il consiste à post-chauffer le courant partiel de matières minérales brûlées recyclé avant de la charger dans le réacteur de distillation lente.

8. Procédé suivant l'une des revendications 1 à 7, caractérisé en ce qu'il consiste à utiliser la chaleur du gaz résiduaire provenant de la zone de combustion pour le séchage et pour le préchauffage de la matière contenant de l'huile et/ ou pour le chauffage de gaz introduits dans le processus.

9. Procédé suivant l'une des revendications 1 à 8, caractérisé en ce qu'il consiste à refroidir dans un dispositif de réfrigération la matière minérale chaude rejetée de la grille mobile, et non recyclée, et à utiliser les gaz de refroidissement chauffés pour le préchauffage de la matière minérale contenant de l'huile et/ou pour le chauffage de gaz qui sont envoyés dans le processus.
